# EUROPÄISCHE PATENTSCHRIFT

(11) **EP 2 504 850 B1**
(45) Veröffentlichungstag und Bekanntmachung des Hinweises auf die Patenterteilung: **30.10.2019**
(21) Anmeldenummer: 10784988.7
(22) Anmeldetag: 25.11.2010
(51) Int. Cl.: H01H 21/24

(54) **ELEKTRISCHER SCHALTER**
ELECTRICAL SWITCH
COMMUTATEUR ÉLECTRIQUE

(30) Priorität: 25.11.2009 DE 102009055669
(43) Veröffentlichungstag der Anmeldung: 03.10.2012
(73) Patentinhaber: BCS Automotive Interface Solutions GmbH, 78315 Radolfzell (DE)
(72) Erfinder: SEEH, Erich, 78579 Neuhausen (DE)
(74) Vertreter: Prinz & Partner mbB
(86) Internationale Anmeldenummer: PCT/EP2010/007169
(87) Internationale Veröffentlichungsnummer: WO 2011/063964

(56) Entgegenhaltungen:
- EP-A2- 2 053 623
- DE-A1- 3 433 604
- DE-A1- 10 206 777
- DE-A1-102007 052 655
- US-B1- 6 737 592

## Beschreibung

Die Erfindung betrifft einen elektrischen Schalter, insbesondere einen Wipp- oder Kippschalter.

Wippschalter, die in Kraftfahrzeugen, insbesondere in Lenkrädern, zum Einsatz kommen, unterliegen meist strengen Bauraumbeschränkungen. Eine flache Bauweise von Wippschaltern ist unter Verwendung von Mikroschaltelementen oder Schnappscheiben möglich, die unmittelbar durch eine Wippbewegung eines Betätigungsteils betätigt werden können. Diese Bauteile sind jedoch verhältnismäßig teuer, sodass solche Wippschalter nicht kostengünstig herstellbar sind.

Es sind auch andere Wippschalterkonzepte bekannt, die den Einsatz von kostengünstigeren Schaltmatten erlauben. So ist in der DE 102 06 777 A1 ein gattungsgemäßer Schalter mit einer schwenkbar gelagerten Schalterwippe gezeigt. Ausgehend von ihrer Neutralstellung ist die Schalterwippe bezüglich der Neutralstellung in gegenüberliegende Funktionsstellungen schwenkbar, in denen durch die Schalterwippe jeweils ein oder mehrere elektrische Schalterelemente betätigt werden. Die bei diesem Konzept vorgesehene "schräge" Betätigung der Schalterelemente geht jedoch mit einem nicht unwesentlichen Haptikverlust einher.

Aus der EP 2 053 623 A2 ist ein gattungsgemäßer elektrischer Schalter bekannt, der eine Betätigungskappe aufweist, die schwenkbar gelagert und manuell bedienbar ist, wobei die Betätigungskappe eine Steuerkontur aufweist, über die auf einem Übertagungsglied beweglich gelagert ist.

Weitere elektrische Schalter sind aus der DE 10 2007 052 655 A1 sowie der DE 34 33 603 A1 bekannt.

Aufgabe der Erfindung ist es, einen für den Kraftfahrzeugbereich geeigneten, kostengünstigen und zuverlässigen elektrischen Schalter mit angenehmer Haptik beim Schaltvorgang zu schaffen, der mit einer kleinen Bauhöhe realisierbar ist.

Gelöst wird diese Aufgabe durch einen elektrischen Schalter mit den Merkmalen des Anspruchs 1. Vorteilhafte Ausgestaltungen des erfindungsgemäßen elektrischen Schalters sind in den Unteransprüchen angegeben.

Der erfindungsgemäße elektrische Schalter, insbesondere ein Wipp- oder Kippschalter, umfasst ein dreh- oder schwenkbar gelagertes, manuell bedienbares Betätigungsteil, das aus einer Neutralstellung in eine Betätigungsstellung auslenkbar ist. Der elektrische Schalter umfasst ferner ein elektrisches Schaltelement, das mechanisch betätigbar ist, und ein auf das Schaltelement einwirkendes Betätigungselement. Das Betätigungselement ist so an das Betätigungsteil und an das Schaltelement gekoppelt, dass eine Dreh- oder Schwenkbewegung des Betätigungsteils aus der Neutralstellung in die Betätigungsstellung in eine im Wesentlichen lineare Bewegung des Betätigungselements umgesetzt wird. Das Betätigungselement ist ferner drehbar an das Betätigungsteil gekoppelt, indem wenigstens ein Achsabschnitt des Betätigungselements in einer schlüssellochförmigen Aufnahme des Betätigungsteils drehbar gelagert ist.

Dadurch erhält das Betätigungselement gegenüber dem Betätigungsteil einen zusätzlichen Freiheitsgrad, sodass ein ansonsten durch die Dreh- bzw. Schwenkbewegung des Betätigungsteils verursachtes Kippen des Betätigungselements aus der bevorzugten linearen Schaltrichtung des Schaltelements ausgeglichen werden kann. Des Weiteren ist auf diese Weise die drehbare Kopplung des Betätigungselements an das Betätigungsteil einfach umgesetzt.

Der erfindungsgemäße Aufbau erlaubt den Einsatz einer Schaltmatte als elektrisches Schaltelement, sodass der Schalter insgesamt sehr flach ausgelegt werden kann. Die besondere Kopplung des Betätigungsteils, die die Dreh- oder Schwenkbewegung des Betätigungsteils in eine lineare Bewegung des Betätigungselements umwandelt, ermöglicht eine senkrechte Einwirkung des Betätigungselements auf die Schaltmatte. Dadurch ist eine zuverlässige und haptisch angenehme Betätigung der Schaltmatte gewährleistet.

Ein unerwünschtes Ausweichen des Betätigungselements beim Betätigen des Schalters kann dadurch vermieden werden, dass die drehbare Kopplung des Betätigungselements an das Betätigungsteil so ausgelegt ist, dass dem Betätigungselement keine lineare Bewegung in einer zur Drehachse des Betätigungselements senkrechten Richtung gestattet ist.

Damit das (begrenzt) bewegliche Betätigungselement während des Schaltvorgangs eine definierte Orientierung relativ zum Schaltelement beibehält, weist das Betätigungselement vorzugsweise einen Kontaktabschnitt auf, der zumindest in der Betätigungsstellung auf einer Erhöhung des Schaltelements aufliegt.

Vorteilhaft kann gemäß einer Fortführung des obigen Aspekts eine stabile Neutralstellung des Schalters vorgegeben werden, indem der Kontaktabschnitt (auch) in der Neutralstellung unter Vorspannung auf der Erhöhung des Schaltelements aufliegt (selbstverständlich ohne dass dadurch ein Schaltvorgang ausgelöst wird).

Gemäß einer Weiterbildung des Betätigungselements weist dessen Kontaktabschnitt einen Rand auf, der die Erhöhung des Schaltelements umgreift, vorzugsweise mit einem Spiel. Der dadurch mehr oder weniger erreichte Formschluss zwischen dem Betätigungselement und dem Schaltelement sichert die gewünschte Positionierung des Betätigungselements relativ zum Schaltelement zusätzlich ab. Ein gewisses Spiel zwischen dem Rand des Betätigungselements und der Erhöhung des Schaltelements lässt während des Schaltvorgangs eine prinzipbedingte minimale translatorische Verschiebung des Betätigungselements relativ zum Schaltelement ohne einen haptisch störenden Widerstand zu.

Das erfindungsgemäße Schalterkonzept kann ausgedehnt werden auf einen Wippschalter mit zwei Betätigungsstellungen, die durch Schwenken oder Drehen eines zweiarmigen Betätigungselements in entgegengesetzte Dreh- bzw. Schwenkrichtungen erreicht werden (rocker switch). Hierzu sind auf gegenüberliegenden Seiten einer Dreh- oder Schwenkachse, um die das Betätigungsteil auslenkbar ist, zwei Betätigungselemente an das Betätigungsteil und jeweils an ein auf einer Seite der Achse angeordnetes elektrisches Schaltelement so gekoppelt, dass Dreh- oder Schwenkbewegungen des Betätigungsteils aus der Neutralstellung in entgegengesetzte Richtungen jeweils in eine im Wesentlichen lineare Bewegung des Betätigungselements umgesetzt werden.

Weitere Merkmale und Vorteile der Erfindung ergeben sich aus der nachfolgenden Beschreibung und aus den beigefügten Zeichnungen, auf die Bezug genommen wird. In den Zeichnungen zeigen:
- Figur 1 eine perspektivische Ansicht eines erfindungsgemäßen Schalters nach einer ersten Ausführungsform im unbetätigten Zustand;
- Figur 2 den Schalter aus Figur 1 im betätigten Zustand in einem perspektivischen Halbschnitt;
- Figur 3 eine perspektivische Ansicht eines Betätigungselements für einen erfindungsgemäßen Schalter nach einer ersten Ausführungsvariante;
- Figur 4 das Betätigungselement aus Figur 3 in Zusammenwirkung mit einem Schaltelement;
- Figur 5 eine perspektivische Ansicht eines Betätigungselements für einen erfindungsgemäßen Schalter nach einer zweiten Ausführungsvariante;
- Figur 6 eine perspektivische Ansicht eines erfindungsgemäßen Schalters nach einer zweiten Ausführungsform im unbetätigten Zustand; und
- Figur 7 den Schalter aus Figur 6 in einem betätigten Zustand.

In den **Figuren 1 und 2** ist eine erste Ausführungsform eines elektrischen Wippschalters mit einer manuell bedienbaren Drucktaste 10 gezeigt. Die Drucktaste 10 ist Teil eines Betätigungsteils 12 des Schalters, das aus einer Neutralstellung **(****Figur 1****)** in eine Betätigungsstellung **(****Figur 2****)** auslenkbar ist. Hierzu ist das Betätigungsteil 12 an einem relativ zur Bewegung des Betätigungsteils 12 feststehenden Bauteil dreh- oder schwenkbar um eine Dreh- bzw. Schwenkachse 14 gelagert.

Ebenfalls auf einem relativ zur Bewegung des Betätigungsteils 12 feststehenden Bauteil ist ein elektrisches Schaltelement 16 in Form einer Schaltmatte (Gummischaltmatte) angebracht. Das Schaltelement 16 hat eine Erhöhung 18. Durch Niederdrücken der Erhöhung 18 in einer Schaltrichtung 20 wird ein elektrischer Schaltvorgang ausgelöst. Charakteristisch für eine Schaltmatte ist dabei die taktile Rückmeldung, die als Schnappen empfunden wird.

Der Schalter umfasst ferner ein auf das Schaltelement 16 einwirkendes Betätigungselement 22, das mechanisch einerseits an das Betätigungsteil 12 und andererseits an das Schaltelement 16, genauer gesagt an dessen Erhöhung 18 gekoppelt ist. Die Besonderheit dieser Kopplung liegt darin, dass eine Dreh- oder Schwenkbewegung des Betätigungsteils 12 aus der Neutralstellung in die Betätigungsstellung in eine im Wesentlichen lineare Bewegung des Betätigungselements 22 umgesetzt wird, wie nachfolgend im Detail erläutert wird.

Das in **Figur 3** einzeln gezeigte Betätigungselement 22 weist einen mittleren Kontaktabschnitt 24 auf, von dem sich in entgegengesetzten Richtungen zwei Achsabschnitte 26 erstrecken. Wie am besten in **Figur 4** zu erkennen ist, liegt das Betätigungselement 22 mit seinem Kontaktabschnitt 24 auf der Erhöhung 18 des Schaltelements 16 auf. Die Auflageflächen des Kontaktabschnitts 24 und der Erhöhung 18 sind ebenso wie die Achsabschnitte 26 senkrecht zur Schaltrichtung 20 orientiert.

In **Figur 5** ist eine alternative Ausführungsvariante des Betätigungselements 22 gezeigt. Das Betätigungselement 22 weist einen sich von der Auflagefläche senkrecht erstreckenden Rand 28 auf, der die Erhöhung 18 des Schaltelements 16 in der Neutralstellung des Schalters umgreift. Zwischen dem Rand 18 und der Erhöhung 18 ist ein gewisses Spiel vorgesehen.

Die Achsabschnitte 26 des Betätigungselements 22 sind in Aufnahmen 30 des Betätigungsteils 12 drehbar gelagert. Die Aufnahmen 30 sind in Wandabschnitten 32 des Betätigungsteils 12, die sich senkrecht zu den Achsabschnitten 26 erstrecken, in Form eines Schlüssellochs gebildet. Die Schlüssellochform hat den Vorteil, dass die Achsabschnitte 26 einfach senkrecht zu ihrer Erstreckungsrichtung in die Aufnahmen 30 hineingedrückt werden können. Es sind jedoch auch andere Formen wie z. B. eine U-Form oder eine einfache Bohrung möglich. In jedem Fall ist dem Betätigungselement 22 keine lineare Bewegung in Richtung der Achsabschnitte 26 und vor allem keine lineare Bewegung in einer zur Richtung der Achsabschnitte 26 senkrechten Richtung gestattet. Somit ist das Betätigungselement 22 nur um eine zur Dreh- bzw. Schwenkachse 14 parallele Achse drehbar im Betätigungsteil 12 gelagert.

Im Folgenden wird die Funktionsweise des Schalters erläutert. In der in **Figur 1** gezeigten stabilen Neutralstellung liegt das Betätigungselement 22 unter definierter Vorspannung auf dem Schaltelement 16 auf. Die Vorspannung ist so bemessen, dass kein Schaltvorgang ausgelöst wird, d. h. die Erhöhung 18 des Schaltelements 16 wird wenig oder gar nicht niedergedrückt.

Durch manuelle Betätigung der Drucktaste 10 wird das Betätigungsteil 12 ausgelenkt **(****Figur 2****),** indem es eine Dreh- bzw. Schwenkbewegung um die Achse 14 vollführt. Das entfernt von der Achse 14 gelagerte Betätigungselement 22 wird dabei nicht gekippt, sondern behält seine Orientierung relativ zum Schaltelement 16 bei und drückt die Erhöhung 18 des Schaltelements 16 linear in Schaltrichtung 20, also senkrecht zu den Auflageflächen, nieder, sodass ein Schaltvorgang unter optimaler Krafteinleitung und taktiler Rückmeldung für den Bediener ausgelöst wird.

Das Betätigungselement 22 behält seine Orientierung bei, weil es im Betätigungsteil 12 drehbar um eine zur Dreh- bzw. Schwenkachse 14 des Betätigungsteils 12 parallele Achse gelagert ist und deshalb von der Erhöhung 18 des Schaltelements 16, insbesondere von deren Auflagefläche, in dieser Orientierung gehalten werden kann.

In den **Figuren 6 und 7** ist eine zweite Ausführungsform eines Wippschalters gezeigt. Dieser Schalter ist ausgehend von einer Neutralstellung **(****Figur 6****)** in zwei Betätigungsstellungen auslenkbar. Die zweite Ausführungsform des Schalters beruht auf dem gleichen Prinzip wie die erste Ausführungsform und unterscheidet sich von dieser im Wesentlichen dadurch, dass nicht nur ein Betätigungselement 22 und ein mit diesem zusammenwirkendes Schaltelement 16 vorgesehen sind, sondern jeweils zwei. Die Schaltelemente 16 sind auf gegenüberliegenden Seiten der Dreh- bzw. Schwenkachse 14 angeordnet. Dementsprechend sind auch die Betätigungselemente 22 im Betätigungsteil 12 auf gegenüberliegenden Seiten der Dreh- bzw. Schwenkachse 14 drehbar gelagert.

Der Aufbau des Schalters entspricht somit auf beiden Seiten dem oben beschriebenen, sodass insoweit auf die obigen Erläuterungen verwiesen werden kann, auch bezüglich der grundlegenden Funktionsweise. Je nach Dreh- bzw, Schwenkrichtung des Betätigungsteils 12 um die Dreh- bzw. Schwenkachse 14 wird hier das eine oder das andere Schaltelement 16 betätigt **(****Figur 7****).**

Die beschriebenen Schalter eignen sich insbesondere als Wippschalter für Kfz-Lenkräder. Es sind jedoch auch andere Anwendungen denkbar, bei denen auf eine geringe Bauhöhe der Schalter und eine angenehme Haptik beim Schaltvorgang Wert gelegt wird.

### Bezugszeichenliste

- 10: Drucktaste
- 12: Betätigungsteil
- 14: Dreh-/ Schwenkachse des Betätigungsteils
- 16: elektrisches Schaltelement
- 18: Erhöhung
- 20: Schaltrichtung
- 22: Betätigungselement
- 24: Kontaktabschnitt
- 26: Achsabschnitte
- 28: Rand
- 30: Aufnahme
- 32: Wandabschnitt

## Patentansprüche

1. Elektrischer Schalter, insbesondere Wipp- oder Kippschalter, mit
einem dreh- oder schwenkbar gelagerten, manuell bedienbaren Betätigungsteil (12), das aus einer Neutralstellung in eine Betätigungsstellung auslenkbar ist,
einem elektrischen Schaltelement (16), das mechanisch betätigbar ist, und
einem auf das Schaltelement (16) einwirkenden Betätigungselement (22),
das Betätigungselement (22) so an das Betätigungsteil (12) und an das Schaltelement (16) gekoppelt ist, dass eine Dreh- oder Schwenkbewegung des Betätigungsteils (12) aus der Neutralstellung in die Betätigungsstellung in eine im Wesentlichen lineare Bewegung des Betätigungselements (22) umgesetzt wird,
wobei das Betätigungselement (22) drehbar an das Betätigungsteil (12) gekoppelt ist,
**dadurch gekennzeichnet, dass** wenigstens ein Achsabschnitt (26) des Betätigungselements (22) in einer schlüssellochförmigen Aufnahme (30) des Betätigungsteils (12) drehbar gelagert ist.

2. Elektrischer Schalter nach Anspruch 1, **dadurch gekennzeichnet, dass** die drehbare Kopplung des Betätigungselements (22) an das Betätigungsteil (12) so ausgelegt ist, dass dem Betätigungselement (22) keine lineare Bewegung in einer zur Drehachse des Betätigungselements (22) senkrechten Richtung gestattet ist.

3. Elektrischer Schalter nach Anspruch 1 oder 2, **dadurch gekennzeichnet, dass** das Betätigungselement (22) einen Kontaktabschnitt (24) aufweist, der zumindest in der Betätigungsstellung auf einer Erhöhung (18) des Schaltelements (16) aufliegt.

4. Elektrischer Schalter nach Anspruch 3, **dadurch gekennzeichnet, dass** der Kontaktabschnitt (24) in der Neutralstellung unter Vorspannung auf der Erhöhung (18) des Schaltelements (16) aufliegt.

5. Elektrischer Schalter nach Anspruch 3 oder 4, **dadurch gekennzeichnet, dass** der Kontaktabschnitt (24) einen Rand (28) aufweist, der die Erhöhung (18) des Schaltelements (16) umgreift, vorzugsweise mit einem Spiel.

6. Elektrischer Schalter nach einem der vorhergehenden Ansprüche, **dadurch gekennzeichnet, dass** auf gegenüberliegenden Seiten einer Dreh- oder Schwenkachse (14), um die das Betätigungsteil (12) auslenkbar ist, zwei Betätigungselemente (22) an das Betätigungsteil (12) und jeweils an ein auf einer Seite der Achse (14) angeordnetes elektrisches Schaltelement (16) so gekoppelt sind, dass Dreh- oder Schwenkbewegungen des Betätigungsteils (12) aus der Neutralstellung in entgegengesetzte Richtungen jeweils in eine im Wesentlichen lineare Bewegung des Betätigungselements (22) umgesetzt werden.

## Claims

1. An electric switch, in particular a rocker or toggle switch, comprising
a manually operable actuating part (12) that is mounted for rotary or swiveling motion and is deflectable from a neutral position to an actuating position,
an electric switching member (16) that is adapted to be actuated mechanically, and
an actuating member (22) that acts upon the switching member (16),
the actuating member (22) being coupled to the actuating part (12) and to the switching member (16) such that a rotary or swiveling motion of the actuating part (12) from the neutral position to the actuating position is transformed into a substantially linear motion of the actuating member (22),
the actuating member (22) being rotatably coupled to the actuating part (12),
**characterized in that** at least one pin portion (26) of the actuating member (22) is mounted for rotation in a keyhole-shaped seat (30) of the actuating part (12).

2. The electric switch according to claim 1, **characterized in that** the rotational coupling of the actuating member (22) to the actuating part (12) is designed such that the actuating member (22) is not permitted to make a linear motion in a direction perpendicular to the axis of rotation of the actuating member (22).

3. The electric switch according to claim 1 or 2, **characterized in that** the actuating member (22) includes a contact portion (24) which, at least in the actuating position, rests on a raised portion (18) of the switching member (16).

4. The electric switch according to claim 3, **characterized in that** in the neutral position, the contact portion (24) rests on the raised portion (18) of the switching member (16) in a prestressed condition.

5. The electric switch according to claim 3 or 4, **characterized in that** the contact portion (24) includes a rim (28) which engages around the raised portion (18) of the switching member (16), preferably with a clearance.

6. The electric switch according to any of the preceding claims, **characterized in that** on opposite sides of a hinge pin or swivel pin (14) about which the actuating part (12) is deflectable, two actuating members (22) are coupled to the actuating part (12) and each is coupled to a respective electric switching member (16) arranged on either side of the pin (14) such that rotary or swiveling motions of the actuating part (12) from the neutral position into opposite directions are each transformed into a substantially linear motion of the actuating member (22).

## Revendications

1. Commutateur électrique, en particulier commutateur à bascule ou à levier, comprenant
une pièce d'actionnement (12) à commande manuelle qui est montée rotative ou à pivotement et qui est apte à être défléchie d'une position neutre dans une position d'actionnement,
un élément de commutation électrique (16) qui est apte à être actionné de manière mécanique, et
un élément d'actionnement (22) agissant sur l'élément de commutation (16),
l'élément d'actionnement (22) étant couplé à la pièce d'actionnement (12) et à l'élément de commutation (16) de telle sorte qu'un mouvement de rotation ou de pivotement de la pièce d'actionnement (12) de la position neutre dans la position d'actionnement est transformé en un mouvement sensiblement linéaire de l'élément d'actionnement (22),
l'élément d'actionnement (22) étant couplé en rotation à la pièce d'actionnement (12),
**caractérisé en ce qu'**au moins un tronçon d'axe (26) de l'élément d'actionnement (22) est monté mobile en rotation dans un logement (30) en forme de trou de serrure de la pièce d'actionnement (12).

2. Commutateur électrique selon la revendication 1, **caractérisé en ce que** le couplage en rotation de l'élément d'actionnement (22) à la pièce d'actionnement (12) est réalisé de telle sorte qu'il n'est pas permis à l'élément d'actionnement (22) d'effectuer un mouvement linéaire dans un sens perpendiculaire à l'axe de rotation de l'élément d'actionnement (22).

3. Commutateur électrique selon la revendication 1 ou 2, **caractérisé en ce que** l'élément d'actionnement (22) présente un tronçon de contact (24) qui repose sur une bosse (18) de l'élément de commutation (16) au moins dans la position d'actionnement.

4. Commutateur électrique selon la revendication 3, **caractérisé en ce que** dans la position neutre, le tronçon de contact (24) repose sur la bosse (18) de l'élément de commutation (16) dans un état précontraint.

5. Commutateur électrique selon la revendication 3 ou 4, **caractérisé en ce que** le tronçon de contact (24) présente un bord (28) qui s'engage autour de la bosse (18) de l'élément de commutation (16), de préférence avec un jeu.

6. Commutateur électrique selon l'une des revendications précédentes, **caractérisé en ce que** des côtés opposés d'un axe de rotation ou de pivotement (14) autour duquel la pièce d'actionnement (12) est apte à être défléchie, deux éléments d'actionnement (22) sont couplés à la pièce d'actionnement (12) et chacun à un élément de commutation électrique (16) agencé d'un côté de l'axe (14), de telle sorte que des mouvements de rotation ou de pivotement de la pièce d'actionnement (12) depuis la position neutre dans des sens opposés sont respectivement transformés en un mouvement sensiblement linéaire de l'élément d'actionnement (22).
